# EUROPÄISCHE PATENTSCHRIFT

(11) **EP 0 283 890 B1**
(45) Veröffentlichungstag und Bekanntmachung des Hinweises auf die Patenterteilung: **29.05.1991**
(21) Anmeldenummer: 88103990.3
(22) Anmeldetag: 14.03.1988
(51) Int. Cl.: E04F 11/10

(54) **Vorzufertigende Tragkonstruktion für einen Treppenlauf**
Prefabricated staircase construction for a flight of stairs
Construction d'escalier préfabriquée pour une volée d'escalier

(30) Priorität: 16.03.1987 DE 3708456
(43) Veröffentlichungstag der Anmeldung: 28.09.1988
(73) Patentinhaber: Ernst, Herbert, D-78351 Bodman/Bodensee (DE)
(72) Erfinder: Ernst, Herbert, D-78351 Bodman/Bodensee (DE)

(56) Entgegenhaltungen:
- CH-A- 600 092
- DE-A- 2 432 265
- DE-A- 2 829 200
- DE-A- 3 135 880
- DE-A- 3 408 737
- FR-A- 2 255 442

## Beschreibung

Die vorliegende Erfindung betrifft eine für einen Treppenlauf geeignete Tragkonstruktion, die mindestens einen Holm aufweist und aus einer Vielzahl von im Wechsel aneinandergereihter, bei der Montage miteinander zu verbindender und stufenweise zueinander versetzter Tragelemente gebildet ist, die einerseits aus der Auflage jeweils einer Trittplatte dienenden horizontalen Tragholmen und andererseits aus jeweils zwei dieser Tragholme miteinander verbindenden vertikalen Tragstützen bestehen, wobei sowohl die horizontalen Tragholme als auch die vertikalen Tragstützen aus Holz gefertigt und in jedem der horizontalen Tragholme jeweils in deren Längsrichtung zueinander versetzte, den gleichen Querschnitt wie die beiderseitigen Enden der Tragstützen aufweisende Sacklöcher eingearbeitet sind, in die die jeweils gegenüberstehenden freien Enden der beiden benachbarten Tragstützen satt eingreifen und intensiv mit dem Boden und den Innenwänden dieser Sacklöcher verklebt oder verleimt sind.

Im Treppenbau werden seit Jahren industriell vorgefertigte Tragelemente benutzt, die wechselweise zueinander versetzt aneinandergereiht sind und einen gradlinigen oder auch gewendelten Treppenlauf bilden, auf den nach der Montage desselben die einzelnen Trittplatten aufzubringen sind.

Derartige zu einem Treppenlauf zusammengesetzte Tragelemente bestehen bisher aus Eisen oder Stahl, wobei dann die auf einen solchen Treppenlauf aufzubringenden Trittplatten entweder ebenfalls aus Eisen oder Stahl oder aber aus Holz gefertigt sind. Davon abgesehen, daß eine reine Metallkonstruktion sehr kalt wirkt und damit nicht mehr den heutigen Vorstellungen im Wohnbau gerecht wird, wirkt auch die Kombination eines aus metallenen Tragelementen zusammengesetzen Treppenlaufes mit hölzernen Trittplatten immer noch sehr uneinheitlich und wird aus diesem Grund von vielen Bauherren als unschön abgelehnt. Auch das Wohnklima wird wesentlich von der Verwendung einer einheitlich aus Holz bestehenden Treppenanlage positiv beeinflußt.

Holz wird zwar schon seit langer Zeit zum Bau von Treppen verwendet, doch handelt es sich bei den bislang bekannten Holztreppen ausnahmslos um von qualifizierten Fachleuten hergestellte Einzel-Anfertigungen nach den jeweils bestehenden Maßen am Bau. Solche Einzel-Anfertigungen sind einerseits in der Herstellung zeitaufwendig und selbst für den Fachmann schwierig, andererseits aber sehr teuer. Somit mußten viele Bauherren bisher gezwungenermaßen auf eine Holztreppe verzichten und auf die bekannten Stahl/Holz-Kombinationen zurückgreifen.

Darüber hinaus konnte eine Holztreppe insofern auch erst zu einem Zeitpunkt hergestellt und eingebaut werden, wenn der Bau praktisch fertiggestellt war, als für die exakte Herstellung der Treppe die tatsächlichen Maße am Bau genommen werden mußten und auch, um Beschädigungen am Holz zu vermeiden. Dies machte es wiederum erforderlich, extra eine Bautreppe zu installieren, was wiederum Extrakosten verursachte.

Es sind auch Treppenkonstruktionen bekannt, die den Eindruck erwecken, sie seien aus Holz. Dabei kommt aber dem Holz keine tragende Funktion zu. Diese übernimmt wie bei den zuvor beschriebenen Stahl/Holz-Konstruk= tionen der Stahl. So zeigt die vorbekannte deutsche Auslegeschrift 1 759 368 die Konstruktion einer reinen Spindeltreppe, die bekanntlich aber nur ein sehr begrenztes Anwendungsgebiet hat und infolge der schlechten Auftrittsverhältnisse an der Innenspindel als geradezu gefährlich anzusehen ist.

Die deutsche Offenlegungsschrift 24 32 265 beinhaltet einen freitragenden Treppenlauf aus einer Holz/Metall-Kombination mit Tritt- und Setzstufen. Diese Konstruktion hat den Nachteil, daß sie nicht höhenverstellbar, also nicht anpaßbar ist. Zudem ist die Torsionsfestigkeit so zweifelhaft, daß wohl nur ein gerader Treppenlauf zu verwirklichen ist.

Durch die deutsche Offenlegungsschrift 28 29 200 ist ferner eine Treppe bekannt geworden, bei der die einzelnen, aus Marmor bestehenden Trittplatten mittels als Bolzen od.dgl. dienenden Metallrohren mit den jeweils benachbarten Trittplatten verbunden sind, wobei die freien Enden dieser Bolzen in in den Trittplatten eingearbeitete Ausnehmungen eingreifen und mit diesen verklebt sind. Die Trittplatten und die zugehörigen Rohre bilden dabei eine selbsttragende Treppenkonstruktion, bei der, da keine besondere Tragkonstruktion vorgesehen ist, die auftretenden Belastungen ausschließlich von den horizontalen Trittplatten und den diese miteinander verbindenden vertikalen Rohren aufgenommen und übertragen werden müssen. Damit aber müssen die Querschnitte sowohl der Trittplatten als auch der vertikalen Rohre ausreichend bemessen werden, wodurch diese Treppenkonstruktion nicht nur sehr schwer, sondern auch unnötig teuer wird. Zudem ist bei solchen aus Stahl und Holz gefertigten Treppenkonstruktionen die Verwendung einer Vielzahl verschiedener Materialien und Materialteilen notwendig, was eine aufwendige Lagerhaltung erfordert. Hinzukommt, daß sowohl für die Stahl- als auch für die Holzbearbeitung in der Herstellung unterschiedliche Branchenfachkräfte beschäftigt werden müssen, für die Bearbeitung sowohl Stahlbearbeitungs- als auch Holzbearbeitungsmaschinen benötigt werden und die Bearbeitung darüber hinaus auch noch zusätzlichen Werkraum benötigt, da Holz streng von Stahl getrennt bearbeitet werden muß.

Eine ähnliche Treppe zeigt auch noch die deutsche Offenlegungsschrift 31 35 880, gemäß der die einzelnen Trittplatten mittels aus Holz bestehender Distanzelemente und zugehöriger, in die Trittplatten eingreifender Schrauben od.dgl. miteinander verbunden sind. Auch diese Treppe weist dabei die gleichen Nachteile wie die in der zuvor behandelten Druckschrift offenbarte Treppe auf.

Darüber hinaus ist durch die französische Patentschrift 22 55 442 noch eine weitere selbsttragende Treppe bekanntgeworden, bei der die Trittplatten jeweils aus zwei Holzplatten zusammengesetzt und diese Trittplatten wieder mittels vertikaler Bolzen sowohl miteinander als auch mit den jeweils benachbarten Trittplatten der folgenden Treppenstufe verbunden sind.

Aufgabe der vorliegenden Erfindung ist es, eine für einen Treppenlauf geeignete, ausschließlich aus Holz bestehende Tragkonstruktion zu schaffen, die alle zuvor beschriebenen Nachteile ausschließt und sich durch eine besondere statische Sicherheit auszeichnet. Auch sollen sich die horizontalen Tragholme sowie die in diesen befindlichen, der Aufnahme der jeweiligen Enden der Tragstützen dienenden Sacklöcher möglichst kostengünstig herstellen lassen.

Diese Aufgabe wird erfindungsgemäß dadurch gelöst, daß jeder horizontale Tragholm aus zwei oder mehr miteinander verleimten oder verklebten Holzplatten zusammengesetzt ist, wobei die zwischen den Holzplatten befindlichen Leim- oder Kleberschichten zu der horizontalen Oberfläche des Tragholmes parallel gerichtet sind und wobei in jeder Holzplatte jeweils eine den gleichen Querschnitt wie die beiderseitigen Enden der Tragstützen aufweisende durchgehende Aussparung eingearbeitet ist und die Holzplatten in den Tragholmen so zueinander angeordnet sind, daß die Aussparungen die Sacklöcher bilden.

Die besondere Verwendung von Brettschichtholz ist dabei insofern von besonderer Bedeutung, als dieses wesentlich stärker belastbar ist, was somit gegenüber normalem Faserholz auch eine weitaus höhere Sicherheit zur Folge hat. Die der Aufnahme der Enden der Tragstützen dienenden, in den horizontalen Tragholmen eingearbeiteten Sacklöcher ermöglichen dabei einerseits einen besonders sicheren Sitz der Tragstützenden in diesen Sacklöchern, andererseits ist aber auch ein intensives Verkleben dieser Tragstützenden sowohl mit den Sacklochböden als auch den Lochwänden möglich. Damit aber zeichnet sich diese erfindungsgemäße Tragkonstruktion durch eine besonders hohe Belastbarkeit und Sicherheit aus.

Auch können bei dieser erfindungsgemäßen Tragkonstruktion bereits vor dem Verleimen oder dem Verkleben dieser die Tragholme bildenden Platten in dieselben die später die Sacklöcher bildenden Aussparungen eingearbeitet werden, wobei dann die betreffenden Sacklochböden jeweils durch die gegenüberstehende Oberfläche der benachbarten Platte gebildet werden. Diese besondere Gestaltung vereinfacht die Herstellung der sacklochartigen Ausnehmungen ganz erheblich und gewährleistet darüber hinaus auch absolut ebene Sacklochböden.

Bei einer anderen beispielsweisen Gestaltung weisen die Tragstützen mindestens an einem ihrer beiden Enden jeweils einen mindestens teilweise umlaufenden Anschlagbund auf, mit dem sich diese Tragstützen jeweils an der Oberfläche, bzw. der Unterfläche des benachbarten Tragholmes abstützen.

Diese zuvor ausführlich beschriebenen Tragstützen und die in den Tragholmen befindlichen, der satten Aufnahme der beiderseitigen Tragstützenenden dienenden Ausnehmungen können dabei sowohl einen kreisrunden als auch einen mehreckigen Querschnitt aufweisen.

Eine besonders einfache Anpassung an die jeweilige Tritthöhe ist beispielsweise dadurch möglich, daß mindestens an einem und/oder den beiderseitigen freien Enden der Tragstützen jeweils ein Außengewinde eingearbeitet ist, das in ein in dem zugehörigen Sackloch des benachbarten Tragholmes eingearbeitetes Innengewinde eingreift. Ebenso ist es aber auch denkbar, daß an den freien Enden der zylindrischen Tragstützen jeweils ein Außengewinde aufweisende Metallmuffen od.dgl. angeordnet und diese in entsprechende Innengewinde aufweisende, hülsen- oder kappenartige und in den Ausnehmungen eingesetzte Metallbuchsen eingeschraubt sind.

Weitere Einzelheiten der vorliegenden Erfindung ergeben sich aus der folgenden Beschreibung einer auf der Zeichnung dargestellten beispielsweisen Ausführungsform sowie den sich hieran anschließenden Patentansprüchen.

Es zeigen:
- Figur 1: eine schematische, teilweise Seitenansicht eines mit der erfindunngsgemäßen Holztragkonstruktion ausgestatteten geradlinigen Treppenlaufes;
- Figur 2: eine Stirnansicht dieses Treppenlaufes in Richtung des Pfeils A;
- Figur 3 + 4: Draufsichten des horizontalen Tragholmes;
- Figur 5: einen Schnitt des horizontalen Tragholmes mit Sacklöchern gemäß der Linie 5-5;
- Figur 6: die schematische Darstellung einer geschraubten Ausführungsform im Schnitt gemäß der Linie 5-5;
- Figur 7 + 8: weitere Varianten und
- Figur 9: die Draufsicht einer gewendelten Ausführungsform.

Der in den Figuren 1 und 2 dargestellte geradlinige Treppenlauf 1 weist eine einholmige, aus Holz bestehende Tragkonstruktion 2 auf, auf deren horizontalen Tragholmen 3 jeweils eine mit 4 bezeichnete Trittplatte angeordnet ist. Die horizontalen Tragholme 3 sind dabei stufenförmig in einer Reihe hintereinander angeordnet, wobei zwei einander benachbarte horizontale Tragholme 3 jeweils mittels einer vertikalen Tragstütze 5 miteinander verbunden sind. Diese Tragstützen 5 sind dabei zylindrisch oder im Querschnitt mehreckig ausgebildet und greifen mit ihren beiderseitigen Enden 6 und 7 jeweils satt in an der Oberseite 8, bzw. der Unterseite 9 der benachbarten horizontalen Tragholme 3 sacklochartig eingearbeitete, den jeweiligen Querschnitten der Tragstützenenden 6 und 7 entsprechende Ausnehmungen 10 ein. Eine alle notwendigen Kräfte und Spannungen aufnehmende Verbindung zwischen diesen horizontalen Tragholmen 3 und den vertikalen Tragstützen 5 läßt sich dabei durch die Verwendung eines geeigneten Klebers oder Leimes herbeiführen. Eine zusätzliche innige Klemmverbindung ist noch durch die Verwendung von in den Figuren 1 und 2 schematisch dargestellter Zuganker 11 oder Spannschrauben möglich, die erhaben oder auch versenkt angeordnet sein können.

Die Figuren 3 und 4 zeigen eine beispielsweise Gestaltung der horizontalen Tragholme 3, deren Stirnseiten 12 entweder abgerundet oder auch abgeschrägt sein können. Gemäß der Figur 4 sind dabei im Querschnitt achteckige Ausnehmungen 13 vorgesehen. In beiden Fällen sind diese Ausnehmungen 10 und 13 voneinander im Abstand b der jeweils einander benachbarten Tragstützen 5 angeordnet.

Die folgende Figur 5 zeigt einen Schnitt des horizontalen Tragholmes 3 mit den beiden wechselweise nach oben und unten offenen sacklochartigen Ausnehmungen 10, deren lichte Weite a gleich dem Außendurchmesser der beiderseitigen Enden 6 und 7 der zylindrischen Tragstützen ist. Somit lassen sich diese beiderseitigen Enden 6 und 7 der beiden vertikalen Tragstützen 5 satt in diese sacklochartigen Ausnehmungen 10 einfügen und intensiv mit den Tragholmen 3 verkleben.

Dieser in der Figur 5 im Schnitt gezeigte Tragholm 3 ist aus sechs miteinander verleimten oder verklebten Platten 14 zusammengesetzt, die vor dem Verleimen die gleichen Abmessungen und gleichartige kreisrunde Aussparungen 15 mit der lichten Weite a aufweisen. Jeweils drei dieser Platten 14 sind dabei so zu einem oberen Holmteil 16 und einem unteren Holmteil 17 zusammengefaßt, daß die kreisrunden Aussparungen 15 des oberen Holmteiles 16 gegenüber den Aussparungen 15 des unteren Holmteiles 17 zueinander gerade um das Maß b versetzt sind und so jeweils eine sacklochartige Ausnehmung 10 bilden.

Die Figur 6 zeigt eine weitere Variante des die vertikalen Tragstützen5 miteinander verbindenden Tragholmes 3, in dem einerseits wieder eine sacklochartige Ausnehmung 10 und andererseits eine einen Durchbruch bildende Bohrung 18 eingearbeitet sind. Sowohl die sacklochartige Ausnehmung 10 als auch die durchgehende Bohrung 18 weisen jeweils ein Innengewinde 19 auf, in das die beiderseitigen, entsprechende Außengewinde 20 aufweisende Enden 6 und 7 der benachbarten vertikalen Tragstützen 5 eingreifen.

Gemäß der weiteren Figur 7 können an den freien Enden 6 und 7 der aus Holz bestehenden zylindrischen Tragstücke 5 auch mit 21 bezeichnete und aus Metall gefertigte Muffen angeordnet sein, in die jeweils ein Außengewinde 22 eingeschnitten ist, das in ein entsprechendes Innengewinde 23 von hülsen- oder kappenartigen, in die lochartigen Ausnehmungen 1O oder Bohrungen 18 eingesetzte Metallbuchsen 24 oder 25 eingeschraubt sind.

Die Figur 8 zeigt eine andere Gestaltung der die horizontalen Tragholme 3 miteinander verbindenden Tragstützen 5, die entweder einseitig oder beidseitig einen mit 26 bezeichneten Anschlagbund aufweisen, mit dem sich diese Tragstützen 5 dann an der Oberseite 8, bzw. der Unterseite 9 des betreffenden Tragholmes 3 abstützen. Um hierbei gegebenenfalls die durch die Länge ℓ der Tragstützen 5 bestimmte Tritthöhet variieren zu können, sind zusätzlich Distanzscheiben 27 mit einer Stärke von beispielsweise 2,0 bin 20,0 mm vorgesehen, die gegebenenfalls in die in den Tragholmen 3 befindlichen Ausnehmungen 10 einzulegen sind.

Die Figur 9 schließlich zeigt die Draufsicht eines gewendelten Treppenlaufes 28, bei dem die jeweils mittels der zylindrischen Tragstützen 5 miteinander verbundenen horizontalen Tragholme 3 gegeneinander verdreht sind und so die mit 29 bezeichnete Wendelung bilden. Im übrigen sind auch bei dieser Darstellung die gleichen Bauteile wieder durch die gleichen Bezugszeichen gekennzeichnet, wobei die Konstruktion wiederum die gleiche wie auch bei dem geradlinigen Treppenlauf ist.

## Patentansprüche

1. Tragkonstruktion (2) für einen Treppenlauf (1), die mindestens einen Holm aufweist und aus einer Vielzahl von im Wechsel aneinandergereihter, miteinander zu verbindender und stufenweise zueinander versetzter Tragelemente gebildet ist, die einerseits aus der Auflage jeweils einer Trittplatte (4) dienenden horizontalen Tragholmen (3) und andererseits aus jeweils zwei dieser Tragholme (3) miteinander verbindenden vertikalen Tragstützen (5) bestehen, wobei sowohl die horizontalen Tragholme (3) als auch die vertikalen Tragstützen (5) aus Holz gefertigt und in jedem der horizontalen Tragholme (3) jeweils in deren Längsrichtung zueinander versetzte, den gleichen Querschnitt wie die beiderseitigen Enden der Tragstützen (5) aufweisende Sacklöcher (10) eingearbeitet sind, in die die jeweils gegenüberstehenden freien Enden (6, 7) der beiden benachbarten Tragstützen (5) satt eingreifen und intensiv mit dem Boden und den Innenwänden dieser Sacklöcher (10) verklebt oder verleimt sind, dadurch gekennzeichnet, daß jeder horizontale Tragholm (3) aus zwei oder mehr miteinander verleimten oder verklebten Holzplatten (14) zusammengesetzt ist, wobei die zwischen den Holzplatten (14) befindlichen Leim- oder Kleberschichten zu der horizontalen Oberfläche (8) des Tragholmes (3) parallel gerichtet sind und wobei in jeder Holzplatte (14) jeweils eine den gleichen Querschnitt wie die beiderseitigen Enden (6, 7) der Tragstützen (5) aufweisende durchgehende Aussparung (15) eingearbeitet ist und die Holzplatten (14) in den Tragholmen (3) so zueinander angeordnet sind, daß die Aussparungen (15) die Sacklöcher (10) bilden.

2. Tragkonstruktion nach Anspruch 1, dadurch gekennzeichnet, daß die Platten (14) eine Wandstärke von etwa 1,0 bis 8,0 cm aufweisen.

3. Tragkonstruktion nach einem der Ansprüche 1 oder 2, dadurch gekennzeichnet, daß die Tiefe der Sacklöcher (10) etwa gleich der halben Höhe des betreffenden Tragholmes (3) ist.

4. Tragkonstruktion nach Anspruch 1, dadurch gekennzeichnet, daß die Tragstützen (5) mindestens an einem ihrer beiden Enden (6, 7) jeweils einen mindestens teilweise umlaufenden Anschlagbund (26) aufweisen, mit dem sich diese Tragstützen (5) jeweils an der Oberfläche (8) bzw. der Unterfläche (9) des benachbarten Tragholmes (3) abstützen.

5. Tragkonstruktion nach Anspruch 1, dadurch gekennzeichnet, daß die Tragstützen (5) und die in den Tragholmen (3) befindlichen, der satten Aufnahme der beiderseitigen Tragstützenenden (6, 7) dienenden Sacklöcher (10,13) jeweils einen kreisrunden oder auch mehreckigen Querschnitt aufweisen.

6. Tragkonstruktion nach einem oder mehreren der Ansprüche 1 bis 5, dadurch gekennzeichnet, daß die vertikalen Tragstützen (5) zylindrisch ausgebildet und mindestens an einem und/oder den beiderseitigen freien Enden (6,7) dieser Tragstützen (5) jeweils ein Außengewinde (20) eingearbeitet ist, das in ein in dem zugehörigen Sackloch (10) des benachbarten Tragholmes (3) eingearbeitetes Innengewinde (19) eingreift.

7. Tragkonstruktion nach einem oder mehreren der Ansprüche 1 bis 6, dadurch gekennzeichnet, daß an den freien Enden (6,7) der zylindrischen Tragstützen (5) jeweils ein Außengewinde (22) aufweisende Metallmuffen (21) od.dgl. angeordnet und diese in entsprechende Innengewinde (23) aufweisende, hülsen- oder kappenartige und in den Sacklöchern (10) eingesetzte Metallbuchsen (25) eingeschraubt sind.

## Claims

1. Supporting structure (2) for the flight (1) including at least one stringer and consisting of various alternatively arranged, interconnected and staggered supporting elements consisting, on the one hand of the supporting stringers (3) supporting one tread (4) each and, on the other hand of vertical supporting columns (5) interconnecting two of these supporting stringers (3), where the horizontal supporting stringers (3) as well as the vertical supporting columns (5) are made of wood and where two pocket holes (10) with the same cross section as the two ends of the supporting columns (5) are incorporated in each of the horizontal supporting stringers (3) staggered in longitudinal direction and where the opposite open ends (6, 7) of the two adjacent supporting columns (5) snugly engaged are intensively bonded or glued to the bottom and the interior walls of these pocket holes (10) marked by each horizontal supporting stringer (3) consisting of two or more bonded or glued wooden plates (14) with bond or glue layers between the wooden plates (14) lying parallel to the horizontal surface (8) of the supporting stringer (3) and where each wooden plate (14) has a recess (15) of the same cross section as the two ends (6, 7) of the supporting column (5) and where the wooden plates (14) are arranged in the supporting stringers (3) to have the recesses (15) for the pocket holes (10).

2. Supporting structure according to claim 1 marked by the plates (14) having a wall thickness of approx. 1.0 to 8.0 cm.

3. Supporting structure according to one of the claims 1 or 2 marked by the depth of pocket holes (10) approximately equal to half of the height of the respective supporting stringer (3).

4. Supporting structure according to claim 1 marked by the supporting columns (5) having an at least partly circumferential stop collar (26) at one or both ends (6, 7) by means of which the supporting columns (5) rest at the top surface (8) or bottom surface (9) of the adjacent supporting stringer (3).

5. Supporting structure according to claim 1 marked by the supporting columns (5) and the pocket holes (10, 13) located in the supporting stringers (3) used to accept the two ends of the supporting columns (6, 7) having a circular or polygonal cross section.

6. Supporting structure according to one or several of the claims 1 through 5 marked by cylindrical supporting columns (5) equipped with an external thread (20) at one or both open ends (6, 7) engaging in the corresponding internal thread (19) of the pocket hole (10) in the adjacent supporting stringer (3).

7. Supporting structure according to one or several of the claims 1 through 6 marked by the open ends (6, 7) of the cylindrical supporting columns (5) equipped with metal sleeves (21) or thelike provided with an external thread (22) engaging into the corresponding internal thread (23) of a sleeve-type or cap-type metal socket in the pocket holes (10).

## Revendications

1. La construction porteuse (2) pour une rampe d'escalier (1) disposant au moins d'un longeron et de nombreux éléments porteurs connectés et décalés l'un par rapport à l'autre à chaque marche, les éléments porteurs se composant d'une part des longerons porteurs horizontaux (3) servant de surface portante pour les marches (4) et d'autre part des colonnes porteuses verticales (5) raccordant chaque fois deux des longerons porteurs (3), les longerons porteurs horizontaux (3) ainsi que les colonnes porteuses verticales (5) étant fabriqués en bois, chaque longeron porteur horizontal (3) présentant des trous borgnes (10) décalés l'un par rapport à l'autre en sens longitudinal et présentant le même diamètre que les deux extrémités des colonnes porteuses verticales (5); les extrémités libres opposées (6, 7) des deux colonnes porteuses voisines (5) mordant complètement ces trous borgnes et étant collées solidement sur le fond et les faces intérieures de ces trous borgnes (10) est caractérisée par le fait que chaque longeron porteur horizontal (3) se compose de deux ou plusieurs panneaux de bois stratifiés et collés (14), la couche de colle entre les panneaux de bois (14) s'orientant parallèlement à la surface horizontale (8) du longeron porteur (3), chaque panneau de bois stratifié (14) présentant un évidement (15) ayant la même section que les deux extrémités (6, 7) des longerons porteurs (5) et les panneaux de bois stratifiés (14) des longerons porteurs (3) étant arrangés de telle sorte que les évidements (15) forment les trous borgnes (10).

2. La construction porteuse selon la revendication 1 est caractérisée par le fait que les panneaux de bois stratifiés (14) présentent une épaisseur d'env. 1,0 à 8,0 cm.

3. La construction porteuse selon une des revendications 1 ou 2 est caractérisée par le fait que la profondeur des trous borgnes (10) correspond à la moitié de la hauteur du longeron porteur (3) respectif.

4. La construction porteuse selon la revendication 1 est caractérisée par le fait que les colonnes porteuses (5) ont au moins sur une des extrémités (6, 7) un collet d'arrêt (26) au moins partiellement circulaire sur laquelle les colonnes porteuses (5) s'appuient sur la face supérieure (8) et la face inférieure (9) du longeron porteur (3) voisin.

5. La construction porteuse selon la revendication 1 est caractérisée par le fait que les colonnes porteuses (5) et les trous borgnes (10, 13) appliqués dans les longerons porteurs (3) et servant à la réception des deux extrémités d'une colonne porteuse (6, 7) montrent un diamètre circulaire ou polygonal.

6. La construction porteuse selon une ou plusieurs des revendications 1 à 5 est caractérisée par le fait que les colonnes porteuses verticales (5) ont une forme cylindrique et au moins une où les deux extrémités libres (6, 7) de ces colonnes porteuses (5) ont un filet extérieur (20) qui s'engrène dans un filet intérieur (19) taraudé dans le trou borgne correspondant (10) du longeron porteur (3) voisin.

7. La construction porteuse selon une ou plusieurs des revendications 1 à 6 est caractérisée par le fait que les extrémités libres (6, 7) des colonnes porteuses cylindriques (5) portent un manchon métallique (21) ou semblable avec filet extérieur (22), ce manchon métallique est vissé dans des douilles métalliques (25) logées dans les trous borgnes (10) et ayant une forme de douille ou de calotte avec filet intérieur correspondant (23).
